# FASCICULE DE BREVET EUROPEEN

(11) **EP 0 538 157 B1**
(45) Date de publication et mention de la délivrance du brevet: **17.04.1996**
(21) Numéro de dépôt: 92420362.3
(22) Date de dépôt: 14.10.1992
(51) Int. Cl.: H01H 33/66, H01H 33/12

(54) **Disjoncteur hybride à bobine de soufflage axial**
Hybridschalter mit Axialblasspule
Hybrid circuit-breaker with axial blow-out coil

(30) Priorité: 17.10.1991 FR 9113063
(43) Date de publication de la demande: 21.04.1993
(73) Titulaire: SCHNEIDER ELECTRIC SA, F-92100 Boulogne-Billancourt (FR)
(72) Inventeur: Bolongeat-Mobleu, Roger, F-38050 Grenoble Cédex 9 (FR); Cardoletti, Olivier, F-38050 Grenoble Cédex 9 (FR); Malkin, Peter, F-38050 Grenoble Cédex 9 (FR)
(74) Mandataire: Ritzenthaler, Jacques

(56) Documents cités:
- EP-A- 0 204 262
- EP-A- 0 433 184
- DE-U- 8 717 511
- DE-U- 8 904 071

## Description

L'invention est relative à un disjoncteur électrique moyenne tension comprenant une enceinte étanche remplie d'un gaz à rigidité diélectrique élevée tel que l'hexafluorure de soufre, une paire de contacts principaux disposés dans ladite enceinte, une cartouche à vide à enveloppe cylindrique obturée par deux fonds, disposée dans ladite enceinte et contenant une paire de contacts d'arc alignés, connectés électriquement en parallèle desdits contacts principaux, un mécanisme de commande desdits contacts pour ouvrir les contacts d'arc après les contacts principaux et les fermer avant les contacts principaux, et une bobine produisant un champ magnétique axial dans la zone de formation d'un arc, tiré à l'intérieur de la cartouche lors de la séparation des contacts d'arc.

Un disjoncteur connu (documents FR-A-2.655.766 & EP-A-0 433 184) du genre mentionné, comporte une bobine de soufflage axial, incorporée à la cartouche et réalisée par des entailles ménagées dans le fond de cette cartouche. La réalisation de cette pièce est délicate et seule une fraction du courant parcourt la trajectoire spiroïdale constituant la bobine. Le spectre du champ magnétique engendré par la bobine n'est pas idéal et le besoin s'est fait sentir de disposer d'un dispositif simplifié à performances améliorées.

Il a déjà été proposé de conformer les pièces de contacts pour imposer une trajectoire du courant en forme de spire, pour engendrer le champ magnétique dans la zone d'arc. Cette solution présente les inconvénients précités de pièces complexes et d'un spectre de champ magnétique imparfait.

Le disjoncteur électrique selon l'invention est décrit dans la revendication 1.

En plaçant la bobine à l'extérieur de la cartouche à vide, les pièces internes à cette dernière sont notablement simplifiées, et la bobine peut être disposée au droit de l'intervalle de séparation des contacts pour engendrer un champ magnétique idéal dans la zone de coupure. Les cartouches à vide ayant une bobine extérieure à la cartouche sont déjà connues, mais la bobine est toujours disposée autour de l'enveloppe cylindrique isolante. La présence de cette bobine autour de l'enveloppe isolante crée des problèmes diélectriques dus au court-circuitage capacitif de l'enveloppe isolante par la bobine. Il est d'autre part très difficile de fixer rigidement cette bobine qui est soumise à des forces électromagnétiques importantes, la solution usuelle d'enrobage ayant l'inconvénient de limiter la dissipation de la chaleur engendrée par la cartouche, et d'augmenter l'encombrement de cette dernière.

En disposant selon l'invention, la bobine dans un logement, ménagé dans le fond de la cartouche, on s'affranchit des problèmes de fixation mécanique, et de tenue diélectrique. Les contacts d'arc de la cartouche à vide sont disposés au centre de la bobine et le champ engendré par cette dernière est axial sur toute l'étendue des contacts. Le fond recevant la bobine est avantageusement le fond de la cartouche disposé du côté du contact fixe et ce fond, en un matériau métallique ou isolant est conformé en forme de cloche coiffant avec jeu le contact d'arc fixe. La section du logement pratiquée dans le fond est bien entendu adaptée à la forme de la bobine et ce logement est ouvert du côté du contact d'arc fixe pour permettre l'insertion de la bobine dans ce logement. L'ensemble est de forme cylindrique et la paroi externe du logement est prolongée jusqu'au voisinage de l'extrémité de la cartouche, où cette paroi externe se raccorde à l'enveloppe cylindrique isolante de la cartouche. On conserve ainsi la longueur d'isolation de la cartouche à vide, laquelle est adaptée à la tenue diélectrique dans l'hexafluorure de soufre. La bobine porte avantageusement une spire unique insérée à faible jeu dans le logement ménagé dans le fond, et ayant deux extrémités respectivement raccordées aux contacts d'arc fixes et à l'amenée du courant, en l'occurrence à l'un des contacts principaux. Les extrémités de la spire contribuent au maintien mécanique de cette dernière, et elles s'étendent parallèlement au fond en forme de cloche, en direction de l'axe de la cartouche pour être mécaniquement fixées au contact d'arc fixe. L'isolation électrique de l'extrémité d'amenée de courant est isolée par de simples rondelles isolantes et les deux extrémités de bobine sont légèrement décalées angulairement pour éviter tout contact électrique.

D'autres avantages et caractéristiques ressortiront plus clairement de la description qui va suivre, d'un mode de mise en oeuvre de l'invention, donné à titre d'exemple , et représenté aux dessins annexés dans lesquels:

La figure 1 est une vue schématique en coupe axiale d'un disjoncteur selon l'invention.

La figure 2 est une vue à échelle agrandie de la cartouche à vide selon la figure 1.

La figure 3 est une vue schématique en plan de la cartouche à vide selon la figure 2.

La figure 4 est une vue partielle de la figure 2, illustrant une variante de réalisation.

La figure 1 qui correspond sensiblement à la figure du brevet français précité, illustre la structure générale du disjoncteur hybride comprenant une enceinte étanche 10, remplie d'un gaz à rigidité diélectrique élevée, tel que l'hexafluorure de soufre. Dans l'enceinte 10 sont logés des contacts principaux 11,12 et une cartouche à vide 13 connectée électriquement en parallèle des contacts principaux 11,12. L'ensemble est commandé par un mécanisme 14 provoquant l'ouverture des contacts principaux 11,12 avant l'ouverture des contacts d'arc 15,16 de la cartouche à vide 13. On se reportera au brevet français précité pour de plus amples détails, sur la structure et le fonctionnement de ce disjoncteur hybride.

En se référant plus particulièrement à la figure 2, on voit que la cartouche à vide 13 comporte une enveloppe cylindrique 17 en verre ou en matière céramique obturée par deux fonds 18,19. A l'intérieur de la cartouche 13 sont disposés du côté du fond 19, le contact fixe 15, et du côté du fond 18, le contact mobile 16 porté par la tige de comande 20 qui traverse d'une manière étanche le fond 18. Les contacts d'arc 15 et 16 sont en forme de disque en un matériau de forte résistivité. Le fond 19 présente une gorge annulaire 21 s'étendant jusqu'à la base de l'intervalle de séparation des contacts d'arc 15,16 en position ouvert. Cette gorge 21 ouverte vers le haut sur la figure 2, permet l'insertion d'une bobine annulaire 22 venant se loger dans le fond de la gorge 21, de manière à entourer coaxialement l'intervalle de séparation des contacts 15,16. Les contacts d'arc 15,16 sont disposés au centre de la bobine 22, et il est facile de voir que le champ magnétique engendré par le courant parcourant cette bobine 22 est axial sur l'ensemble de l'étendue des contacts d'arc 15,16. La bobine 22 est insérée à faible jeu dans la gorge 21 qui la maintient mécaniquement. Le fond 19 est en forme de cloche coiffant le contact d'arc fixe 15 et gainant intérieurement la bobine 22, le bord inférieur 23 de cette cloche étant recourbé pour constituer une paroi 24 cylindrique de gainage externe de la bobine 22. Cette paroi externe 24 peut se prolonger jusqu'au niveau du fond 19, de la manière représentée sur la figure 2 et se raccorder à cet emplacement à l'enveloppe cylindrique isolante 17. La hauteur de cette paroi externe 24 peut également être réduite si la tenue diélectrique est suffisante. L'ensemble présente une symétrie axiale et dans un mode de mise en oeuvre préféré, le fond 18 associé au contact mobile présente une forme analogue à celle du fond 19 associé au contact fixe, la gorge correspondante étant dans ce cas inutilisée. Dans l'exemple représenté sur la figure 2, les fonds 18,19 sont métalliques, et l'isolation est assurée par l'enveloppe cylindrique 17. Il est clair que les fonds 18 et ou 19 peuvent être isolants et contribuer ou assurer la tenue diélectrique de la cartouche 13 dans l'hexafluorure de soufre.

La bobine 22 est une spire unique de section rectangulaire ayant deux extrémités 25,26, sensiblement parallèles au fond 19 de manière à sortir de la gorge 21 et à s'étendre radialement en direction de l'axe de la cartouche à vide 13. L'extrémité 25 est plaquée sur le contact d'arc fixe 15 et présente un trou 27 de passage d'une vis de fixation 28. L'autre extrémité 26 agencée en conducteur d'amenée de courant est superposée à l'extrémité 25, en étant isolée de cette dernière par des rondelles isolantes 29. La vis 28 traverse un orifice agrandi 30 pour assujettir par vissage dans un orifice fileté du contact d'arc fixe 15, les deux extrémités 25,26 au contact d'arc fixe 15. Les extrémités 25,26 contribuent ainsi au maintien de la spire 22 dans la gorge 21 d'une manière particulièrement simple. On voit que le courant amené par l'extrémité 26 parcourt la spire 22 avant d'atteindre le contact d'arc fixe 15, et engendre ainsi le champ magnétique axial dans la zone de séparation des contacts d'arc 15,16.

La figure 4 illustre une variante de réalisation dans laquelle la bobine 22 est disposée au niveau du fond 19 avec un léger décalage vers le haut, par rapport à l'intervalle de séparation des contacts d'arc 15,16. Le spectre du champ magnétique engendré par la bobine 22 n'est plus absolument idéal puisqu'il présente une légère composante radiale, mais la réduction de la profondeur de la gorge 21 facilite la réalisation du fond 19. Les avantages de frettage mécanique de la bobine 22 sont par contre intégralement conservés.

La structure de la cartouche à vide 13 est extrêmement simple.

L'invention n'est bien entendu nullement limitée au mode de mise en oeuvre plus particulièrement décrit, et elle s'étend au contraire à toutes variantes restant dans le cadre des revendications, notamment à celle dans laquelle la bobine comporterait plusieurs spires, ou celle encore ou la bobine serait incorporée dans une gorge obturée, soit lors de la fabrication, soit par un enrobage ultérieur.

## Revendications

1. Disjoncteur électrique moyenne tension comprenant une enceinte étanche (10) remplie d'un gaz à rigidité diélectrique élevée tel que l'hexafluorure de soufre, une paire de contacts principaux (11,12) disposés dans ladite enceinte (10), une cartouche à vide (13) à enveloppe cylindrique (17) obturée par deux fonds, disposée dans ladite enceinte (10) et contenant une paire de contacts d'arc (15,16) alignés, connectés électriquement en parallèle desdits contacts principaux (11,12), un mécanisme de commande (14) desdits contacts (11,12,15,16) pour ouvrir les contacts d'arc (15,16) après les contacts principaux (11,12) et les fermer avant les contacts principaux (11,12), et une bobine (22) produisant un champ magnétique axial dans la zone de formation d'un arc, tiré à l'intérieur de la cartouche (13) lors de la séparation des contacts d'arc (15,16), caractérisé en ce que ladite bobine (22) en forme d'anneau est disposée coaxialement à l'extérieur de la cartouche à vide (13) dans ladite enceinte (10) sensiblement au droit de l'intervalle de séparation des contacts d'arc (15,16) en position ouvert, que le diamètre de la bobine (22) est inférieur au diamètre de ladite enveloppe (17) et que le fond (19) adjacent à la bobine (22) est conformé et associé à la bobine (22) pour gainer intérieurement cette dernière.

2. Disjoncteur électrique selon la revendication 1, caractérisé en ce que la bobine (22) et le fond associé (19) sont disposés du côté du contact d'arc fixe (15).

3. Disjoncteur électrique selon la revendication 1 ou 2, caractérisé en ce que ledit fond associé (19) à la bobine (22) confine un logement (21) annulaire à extrémité ouverte du côté dudit fond (19) et de section appropriée à l'insertion de la bobine (22) dans ce logement (21), et que la paroi interne dudit logement (21) entoure coaxialement ledit contact d'arc fixe (15) en ménageant un espace suffisant à l'isolation électrique.

4. Disjoncteur électrique selon la revendication 3, caractérisé en ce que la paroi externe (24) dudit logement (21) se raccorde à l'enveloppe cylindrique (17) de la cartouche (13) en un matériau isolant et d'une longueur appropriée à la tenue diélectrique dans l'hexafluorure de soufre.

5. Disjoncteur électrique selon l'une quelconque des revendications précédentes, caractérisé en ce que la bobine (22) est à spire unique et comporte une première et une deuxième extrémités (25,26) s'étendant chacune avec un décalage angulaire, parallèlement audit fond (19) associé à la bobine (22), la première extrémité (25) étant solidarisée mécaniquement et électriquement au contact d'arc fixe (15).

6. Disjoncteur électrique selon la revendication 5, caractérisé en ce que la deuxième extrémité (26) est raccordée à l'un des contacts principaux (11,12) tout en étant mécaniquement fixée au contact d'arc fixe (15), dont elle est électriquement isolée.

7. Disjoncteur électrique selon la revendication 5 ou 6, caractérisé en ce que au droit du contact d'arc fixe (15) les deux extrémités (25,26) de la bobine (22) sont superposées et présentent des trous alignés pour le passage d'une vis (28), se vissant dans le contact d'arc fixe (15), la première extrémité (25) étant au contact du contact d'arc tandis que la deuxième (26) est isolée électriquement par des rondelles isolantes (29) de la première extrémité et de la vis (28).

## Claims

1. A medium voltage electrical circuit breaker comprising a sealed enclosure (10) filled with a high dielectric strength gas such as sulphur hexafluoride, a pair of main contacts (11, 12) located in said enclosure (10), a vacuum cartridge (13) with a cylindrical housing (17) sealed off by two end-plates, located in said enclosure (10) and containing a pair of aligned arcing contacts (15, 16), electrically connected in parallel to said main contacts (11, 12), an operating mechanism (14) of said contacts (11, 12, 15, 16) to open the arcing contacts (15, 16) after the main contacts (11, 12) and close them before the main contacts (11, 12), and a coil (22) producing an axial magnetic field in the formation zone of an arc, drawn inside the cartridge (13) when separation of the arcing contacts (15, 16) takes place, characterized in that said ring-shaped coil (22) is located coaxially outside the vacuum cartridge (13) in said enclosure (10) appreciably facing the gap separating the arcing contacts (15, 16) in the open position, that the diameter of the coil (22) is less than the diameter of said housing (17) and that the end-plate (19) adjacent to the coil (22) is shaped like and associated to the coil (22) to sheath the latter internally.

2. The electrical circuit breaker according to claim 1, characterized in that the coil (22) and associated end-plate (19) are located on the same side as the stationary arcing contact (15).

3. The electrical circuit breaker according to claim 1 or 2, characterized in that said end-plate (19) associated to the coil (22) confines an annular housing (21) with an open end on the same side as said end-plate (19), and of suitable cross-section for the coil (22) to be inserted in this housing (21), and that the internal wall of said housing (21) coaxially surrounds said stationary arcing contact (15) arranging a space sufficient for electrical insulation.

4. The electrical circuit breaker according to claim 3, characterized in that the external wall (24) of said housing (21) is joined to the cylindrical housing (17) of the cartridge (13) made of insulating material and of a length suitable for dielectric withstand in sulphur hexafluoride.

5. The electrical circuit breaker according to any one of the above claims, characterized in that the coil (22) has a single turn and comprises a first and a second end (25, 26) each extending with an annular stagger, in parallel to said end-plate (19)associated to the coil (22), the first end (25) being mechanically and electrically secured to the stationary arcing contact (15).

6. The electrical circuit breaker according to claim 5, characterized in that the second end (26) is connected to one of the main contacts (11, 12) while being mechanically secured to the stationary arcing contact (15), from which it is electrically insulated.

7. The electrical circuit breaker according to claim 5 or 6, characterized in that facing the stationary arcing contact (15) the two ends (25, 26) of the coil (22) are superposed and have aligned holes for passage of a screw (28), which screws into the stationary arcing contact (15), the first end (25) being in contact with the arcing contact whereas the second end (26) is electrically insulated by insulating washers (29) from the first end and from the screw (28).

## Patentansprüche

1. Mittelspannungs-Leistungsschalter in einem dichtgekapselten, mit einem Gas hoher dielektrischer Festigkeit wie z.B. Schwefelhexafluorid gefüllten Gehäuse (10) mit zwei, in dem genannten Gehäuse (10) angeordneten Hauptkontakten (11, 12), einem im genannten Gehäuse (10) angeordneten Vakuumeinsatz (13) mit einer durch zwei Böden
verschlossenen zylindrischen Umhüllung (17) und zwei fluchtend darin angeordneten, zu den genannten Hauptkontakten (11, 12) parallelgeschalteten Lichtbogenkontakten (15, 16), einem Schaltmechanismus (14) zur Betätigung der genannten Kontakte (11, 12, 15, 16), um die Lichtbogenkontakte (15, 16) nach den Hauptkontakten (11, 12) auszuschalten und vor den Hauptkontakten (11, 12) einzuschalten, sowie einer Spule (22) zur Erzeugung eines axialen Magnetfelds in der Abbrennzone des bei der Trennung der Lichtbogenkontakte (15, 16) im Innern des Vakuumeinsatzes (13) gezogenen Lichtbogens, dadurch gekennzeichnet, daß die genannte ringförmige Spule (22) im Innern des genannten Gehäuses (10), außerhalb des Vakuumeinsatzes (13) etwa in Höhe der in der Ausschaltstellung zwischen den Lichtbogenkontakten (15, 16) vorhandenen Trennstrecke koaxial angeordnet ist, daß der Durchmesser der Spule (22) geringer ist als der Durchmesser der genannten Umhüllung (17) und daß der an die Spule (22) angrenzende Boden (19) an die Form der Spule (22) angepaßt und dieser Spule zugeordnet ist, um ihre Innenseite abzudecken.

2. Leistungsschalter nach Anspruch 1, dadurch gekennzeichnet, daß die Spule (22) und der zugeordnete Boden (19) auf der Seite des feststehenden Lichtbogenkontakts (15) angeordnet sind.

3. Leistungsschalter nach Anspruch 1 oder 2, dadurch gekennzeichnet, daß der der Spule (22) zugeordnete genannte Boden (19) eine ringförmige Aufnahme (21) umfaßt, die zur Seite des genannten Bodens (19) hin offen ist und einen geeigneten Querschnitt zum Einsetzen der Spule (22) in diese Aufnahme (21) aufweist, und daß die Innenwand der genannten Aufnahme (21) den genannten feststehenden Lichtbogenkontakt (15) unter Einhaltung eines für die elektrische Isolation ausreichenden Abstands koaxial umgibt.

4. Leistungsschalter nach Anspruch 3, dadurch gekennzeichnet, daß die Außenwand (24) der genannten Aufnahme (21) mit der zylindrischen Umhüllung (17) des Vakuumeinsatzes (13) verbunden ist, die aus einem Isolierstoff besteht und eine für die dielektrische Festigkeit in Schwefelhexafluorid geeignete Länge aufweist.

5. Leistungsschalter nach irgendeinem der vorhergehenden Ansprüche, dadurch gekennzeichnet, daß die Spule (22) als Einzelwindung ausgeführt ist und ein erstes sowie ein zweites Ende (25, 26) aufweist, die um einen bestimmten Winkel versetzt parallel zu dem der Spule (22) zugeordneten genannten Boden (19) verlaufen, wobei das erste Ende (25) mechanisch und elektrisch mit dem feststehenden Lichtbogenkontakt (15) verbunden ist.

6. Leistungsschalter nach Anspruch 5, dadurch gekennzeichnet, daß das zweite Ende (26) an einen der Hauptkontakte (11, 12) angeschlossen ist und dabei gleichzeitig mechanisch mit dem feststehenden Lichtbogenkontakt (15) verbunden und elektrisch gegen diesen isoliert ist.

7. Leistungsschalter nach Anspruch 5 oder 6, dadurch gekennzeichnet, daß die beiden Enden (25, 26) der Spule (22) in Höhe des feststehenden Lichtbogenkontakts (15) übereinander angeordnet sind und fluchtende Bohrungen zur Durchführung einer Schraube (28) aufweisen, die in den feststehenden Lichtbogenkontakt (15) eingedreht wird, wobei das erste Ende (25) mit dem Lichtbogenkontakt in Berührung steht, während das zweite Ende (26) durch Isolierstoffscheiben (29) elektrisch gegen das erste Ende (25) sowie gegen die Schraube (28) isoliert ist.
